# EUROPÄISCHE PATENTSCHRIFT

(11) **EP 0 078 791 B1**
(45) Veröffentlichungstag und Bekanntmachung des Hinweises auf die Patenterteilung: **29.05.1985**
(21) Anmeldenummer: 82890161.1
(22) Anmeldetag: 03.11.1982
(51) Int. Cl.: E03B 9/04

(54) **Überflurhydrant**
Hydrant stand-pipe
Colonne d'incendie

(30) Priorität: 04.11.1981 AT 4727/81
(43) Veröffentlichungstag der Anmeldung: 11.05.1983
(73) Patentinhaber: Tiroler Röhren- und Metallwerke Aktiengesellschaft, A-6060 Hall (AT)
(72) Erfinder: Mutschlechner, Hermann, A-6060 Hall (AT)
(74) Vertreter: Kretschmer, Adolf

## Beschreibung

Die Erfindung bezieht sich auf einen Überflurhydrant mit einem säulenartigen Gehäuse, in welchem am unteren Ende ein mit einer Ventilspindel und einer Spindelmutter betätigbares Ventil angeordnet ist. Es sind bereits eine Reihe von Verstellmechanismen für die Betätigung des Ventils am unteren Ende des Hydranten vorgeschlagen worden, wobei das Ventil entweder in konventioneller Weise als in eine konische Sitzfläche eintauchender Konus oder als Scheibe ausgebildet ist, welche gegen den Rand der Zuflußöffnung gepreßt wird. In den bekannten Fällen sind hohe Preßkräfte für die Erzielung einer einwandfreien Dichtung erforderlich und das Material der mit den Dichtflächen in Berührung gelangenden Teile der Abschlußglieder der Ventile mußte relativ steif ausgebildet sein, um den hohen Preßdrücken standzuhalten. Nachteilig bei der Verwendung von relativ steifen Dichtungselementen ist der Umstand, daß die Dichtung bereits durch geringe Verschmutzung der Sitzflächen in Frage gestellt wird. Wenn nämlich an der Sitzfläche derartiger Ventile Sand oder kleinere Gesteinsbrocken liegen, wird das Dichtungsmaterial von der Sitzfläche abgehoben, wodurch sich ein unerwünschter Leckagekanal ausbildet.

Die Erfindung zielt nun darauf ab, die Betriebssicherheit der Ventile für derartige Hydranten wesentlich zu verbessern und auch dann aufrecht zu erhalten, wenn stark verunreinigtes Nutzwasser in die Hydranten eingespeist wird. Zur Lösung dieser Aufgabe besteht die Erfindung im wesentlichen darin, daß das Ventil einen Ventilteller mit den Durchmesser der Zuflußöffnung übersteigendem Außendurchmesser aufweist, dessen Rand in axialer Richtung zum Ventilsitz vorragt, daß eine ringförmige am inneren Umfang des Randes anliegende Dichtung vorgesehen ist, deren Stirnfläche in unbelastetem Zustand in Achsrichtung über den Rand vorragt, und daß der Ventilsitz von einer unter einem Winkel von weniger als 30° zu einer zur Achse der Zuflußöffnung senkrechten Ebene geneigten Flächen gebildet ist. Dadurch, daß das Ventil mit seiner Stirnfläche an eine nahezu ebene Sitzfläche angepreßt wird, kann ein Dichtungsmaterial mit wesentlich geringerer Härte und entsprechend größerer Verformbarkeit eingesetzt werden und es können Unebenheiten in der Sitzfläche, wie sie insbesondere durch Verschmutzungen gebildet werden, sicher abgedichtet werden. Um ein derartiges Dichtungselement mit hoher Elastizität und aus relativ weichem Material sicher anpressen zu können, weist der Ventilteller einen den Durchmesser der Zuflußöffnung übersteigenden Außendurchmesser auf, dessen Rand in axialer Richtung zum Ventilsitz vorragt. Der vorragende Rand dieses Dichtungstellers bildet den Halt gegen ein Ausweichen des Dichtungselementes in radialer Richtung und die Dichtung kann über einen großen Flächenbereich sichergestellt werden. Um die gewünschte Verformung des Dichtungselementes bzw. der ringförmigen Dichtung zu erzielen, soll die Sitzfläche für das Dichtungselement nahezu eben, in jedem Fall jedoch unter einem Winkel von weniger als 30° zur Radialebene ausgebildet sein, wobei diese Dichtfläche zur Achse der Zuführungsbohrung abfällt.

Zur Verbesserung der Festlegung des Dichtungselementes ist die Ausbildung vorzugsweise so getroffen, daß der vorragende Rand des Ventiltellers zur Achse gerichtete Verankerungsvorsprünge, insbesondere eine Verankerungsrippe für den Dichtungsring, aufweist. Auf diese Weise kann das Dichtungselement sicher am Ventilteller festgelegt werden. Bei einem Schließen des Ventils wirkt der Wasserdruck im Sinne eines Anpressens des Dichtungselementes an den vorragenden Rand des Ventiltellers. Der Dichtungsring kann hierbei sich im Querschnitt zu seiner an der Ventilsitzfläche anliegenden Stirnfläche verbreitern und vorzugsweise im Bereich seines schmäleren Querschnittes mit größerer Shore-Härte ausgebildet sein als im Bereich seiner Stirnfläche. Durch diese Ausbildung wird die exakte Festlegung des Dichtungselementes am Ventilteller gewährleistet und eine große wirksame Dichtfläche durch Verformung der weicheren Stirnfläche sichergestellt.

Die Erfindung wird nachfolgend an Hand eines in der Zeichnung dargestellten Ausführungsbeispieles näher erläutert.

Der Überflurhydrant weist ein säulenförmiges Gehäuse 1 auf, mit welchem ein Hydrantenkopf 2 und ein Hydrantenfuß 3 verschraubt sind. Der Hydrantenkopf trägt in üblicher Weise seitliche Anschlüsse 4, welche mit einer Kappe 5 verschließbar sind. Im Hydrantenkopf ist ferner ein Betätigungsrohr 6 für das Ventil gelagert, welches drehfest mit einer Kappe 7 verbunden ist. Die Kappe 7 weist Vorsprünge 8 für den Eingriff eines Werkzeuges auf und durch Verdrehen dieser Kappe 7 wird das Ventil geöffnet oder geschlossen. Das Betätigungsrohr 6 ist hierbei durch eine Schraube 9 mit der Kappe 7 verbunden. Im Hydrantenfuß 3 ist drehfest und axial unverschieblich eine Spindel 10 gelagert, mit deren Gewinde 11 eine Spindelmutter 12 kämmt. Die Spindelmutter 12 ist drehfest mit dem Betätigungsrohr 3 verbunden und trägt das Abschlußglied 13 für das Ventil. Das Abschlußglied 13 weist einen Ventilteller 14 auf, dessen Rand 15 in axialer Richtung zum Ventilsitz 16 vorragt. Der Ventilteller 14 trägt an seinem inneren, dem Rand 15 zugewendeten Umfang eine ringförmige Dichtung 17, deren Querschnitt in unbelastetem Zustand sich zur Sitzfläche 16 verbreitert.

Der zur Sitzfläche 16 vorragende Rand 15 des Ventiltellers 14 weist an seinem inneren Umfang eine Verankerungsrippe 18 auf, mit welcher das ringförmige Dichtungselement 17 gehalten wird.

Durch Drehen des Betätigungsrohres 6 wird die Spindelmutter 12 in axialer Richtung der Spindel 10 auf- oder abwärts bewegt, wobei im linken Teil der Zeichnung die geöffnete Stellung und im rechten Teil derselben die geschlossene Stellung dargestellt ist. Die Verbindung der Spindelmutter 12 mit dem Abschlußglied 13 wird durch die Sicherungsschrauben 19 in einer Weise hergestellt, daß eine axiale Verschiebung des Verankerungsteiles 13 relativ zu Spindelmutter 12 ausgeschlossen ist. Eine relative Drehung dieser beiden Teile gegeneinander ist jedoch möglich.

Bei Absinken der Spindelmutter 12 bewegt sich der Ventilteller 14 mit der Dichtung 17 in Richtung zur Sitzfläche 16, so daß das Dichtungselement 17 mit seiner Stirnfläche 20 an die Sitzfläche 16 angepreßt wird. Die Sitzfläche 16 schließt hierbei einen Winkela von etwa 20° mit der Radialebene 21 ein. Das Dichtungselement 17 ist im Bereich seiner Stirnfläche 20 mit geringerer Shore-Härte ausgebildet als in demjenigen Bereich, in welchem es mit der Verankerungsrippe 18 des abwärts gerichteten Randes 15 zusammenwirkt. Die Wasserzuführung mündet bei der gezeigten Ausbildung an der Unterseite, wobei das Wasser in Richtung des Pfeiles 22 in den Hydranten einströmen kann. Bei geschlossenem Ventil, wie dies in der rechten Zeichnungshälfte dargestellt ist, wirkt hierbei der Wasserdruck im Sinne eines Anpressens der Dichtung 17 an den Innenumfang des nach unten ragenden Bordes 15 und damit im Sinne einer Erhöhung des Anpreßdruckes der weicheren Stirnfläche 20 des Dichtringes 17 gegen die Sitzfläche 16.

Der Übersichtlichkeit halber ist die Einrichtung zum Entleeren des säulenförmigen Gehäuses 1, welche üblicherweise bei Hydranten vorgesehen ist, nicht näher erläutert.

## Patentansprüche

1. Überflurhydrant mit einem säulenartigen Gehäuse (1, 2, 3), in welchem am unteren Ende ein mit einer Ventilspindel (10) und einer Spindelmutter (12) betätigbares Ventil (13, 14, 16) angeordnet ist, dadurch gekennzeichnet, daß das Ventil einen Ventilteller (14) mit den Durchmesser der Zuflußöffnung übersteigendem Außendurchmesser aufweist, dessen Rand (15) in axialer Richtung zum Ventilsitz (16) vorragt, daß eine ringförmige am inneren Umfang des Randes (15) anliegende Dichtung (17) vorgesehen ist, deren Stirnfläche (20) in unbelastetem Zustand in Achsrichtung über den Rand (15) vorragt, und daß der Ventilsitz (16) von einer unter einem Winkel (a) von weniger als 30° zu einer zur Achse der Zuflußöffnung senkrechten Ebene (21) geneigten Fläche gebildet ist.

2. Überflurhydrant nach Anspruch 1, dadurch gekennzeichnet, daß der vorragende Rand (15) des Ventiltellers (14) zur Achse gerichtete Verankerungsvorsprünge, insbesondere eine Verankerungsrippe (18), für den Dichtungsring (17), aufweist.

3. Überflurhydrant nach Anspruch 1 oder 2, dadurch gekennzeichnet, daß der Querschnitt des Dichtungsringes (17) sich zur Stirnfläche (20) verbreitert.

4. Überflurhydrant nach einem der Ansprüche 1 bis 3, dadurch gekennzeichnet, daß der Dichtungsring (17) im Bereich seines schmäleren Querschnittes mit größerer Shore-Härte ausgebildet ist als im Bereich seiner Stirnfläche (20).

## Claims

1. Hydrant stand-pipe comprising a column- shaped casing (1, 2, 3) at the lower end of which a valve (13, 14, 16) commandable by a valve-rod and a nut is arranged, characterized in that the valve has a valve disc (14) having an outer diameter which exceeds the diameter of the supply opening the edge (15) of which valve disc is projecting in axial direction with respect to the valve seat (16), that an annular seal (17) lying close to the inner circumference of the edge (15) is provided the surface (20) of which seal is projecting over the edge (15) in axial direction when the seal is unloaded, and that the valve seat (16) is formed by a plane inclined at an angle (a) of less than 30° with respect to a plane (21) perpendicular to the axis of the supply opening.

2. Hydrant stand-pipe as claimed in claim 1, characterized in that the projecting edge (15) of the valve disc (14) has projections of anchorage, in particular a rib of anchorage, for the sealing ring (17).

3. Hydrant stand-pipe as claimed in claim 1 or 2, characterized in that the sectional area of the sealing ring (17) widens out towards the surface (20).

4. Hydrant stand-pipe as claimed in any one of claims 1 to 3, characterized in that the sealing ring (17) has a greater Shore hardness within the portion of its narrower sectional area than within the portion of its surface (20).

## Revendications

1. Colonne d'incondie comportant une caisse (1, 2, 3) en forme de colonne dans laquelle une soupape (13, 14, 16) commandable par un système de tigue de soupape et écrou est disposée au bas, caractérisée en ce que la soupape comprend une tête de soupape (14) ayant un diamètre extérieur qui excède le diamètre de l'ouverture d'amenée dont le bord (15) fait saillie en direction axiale par rapport au siège de soupape (16) qu'un joint (17) en forme d'anneau qui s'appuie contre la circonférence intérieure du bord (15) dont la face (20) fait saillie en direction axiale par rapport au bord (15) lorsqu'elle n'est pas chayée, et que le siège de soupape (16) est constitué par une surface inclinée d'un angle (a) de moins de 30° par rapport à un plan perpendiculaire (21) à l'axe de l'ouverture d'amenée.

2. Colonne d'incondie selon la revendication 1, caractérisée en ce que le bord (15) faisant saillie de la tète de soupape (14) comprend des res- sants d'ancrage orienté vers l'axe, notamment une nervure d'ancrage (18), pour l'anneau de joint (17).

3. Colonne d'incondie selon l'une des revendications 1 ou 2, caractérisée en ce que la coupe transversale de l'anneau de joint (17) s'élayit en direction de la face (20).

4. Colonne d'incondie selon l'une des revendications 1 à 3, caractérisée en ce que l'anneau de joint (17) a une dureté Shore majeure dans la partie de sa coupe transversale diminuée que dans la partie de sa face (20).
